# NEUE EUROPÄISCHE PATENTSCHRIFT

(11) **EP 2 844 804 B2**
(45) Veröffentlichungstag und Bekanntmachung des Hinweises auf die Entscheidung über den Einspruch: **08.01.2020**
(45) Hinweis auf die Patenterteilung: 21.12.2016
(21) Anmeldenummer: 13717715.0
(22) Anmeldetag: 12.04.2013
(51) Int. Cl.: E02F 9/20, E01C 19/00, E02F 9/26, G08C 25/00, G08C 17/00

(54) **BAUMASCHINESTEUERUNG**
CONTROL UNIT OF A CONSTRUCTION MACHINE
UNITÉ DE CONTROLE D'UNE MACHINE DE CONSTRUCTION

(30) Priorität: 04.05.2012 DE 102012009000
(43) Veröffentlichungstag der Anmeldung: 11.03.2015
(73) Patentinhaber: BOMAG GmbH, 56154 Boppard (DE)
(72) Erfinder: WERNER, Martin, 56642 Kruft (DE); LOEW, Timo, 56154 Boppard (DE)
(74) Vertreter: Heidler, Philipp
(86) Internationale Anmeldenummer: PCT/EP2013/001082
(87) Internationale Veröffentlichungsnummer: WO 2013/164064

(56) Entgegenhaltungen:
- EP-A1- 0 790 353
- EP-A1- 1 627 774
- EP-A1- 1 666 997
- EP-A1- 1 935 752
- EP-A1- 1 935 752
- EP-A2- 1 959 056
- CN-Y- 201 151 929
- DE-U1- 9 301 031
- DE-U1-202006 008 543

## Beschreibung

Die vorliegende Anmeldung betrifft eine Vorrichtung zum Bedienen einer Baumaschine, umfassend ein Bedienfeld mit einer Anzahl von Bedienungselementen zum Ansteuern von Aktuatoren der Baumaschine, um die gewünschten Funktionen der Baumaschine auszuführen, wobei das Bedienfeld auf die Ansteuerung der Aktuatoren bezogene erste Signale erzeugt, eine Steuerungs- und Kontrolleinheit zum Steuern der Vorrichtung, wobei die Steuerungs- und Kontrolleinheit welche die ersten Signale in Betätigungssignale umwandelt, mit welchen die Aktuatoren betätigt werden können und die ersten Signale mit Hilfe von ersten Übertragungsmitteln vom Bedienfeld zur Steuerungs- und Kontrolleinheit übertragen werden, und eine Anzeigeeinheit, mit welcher im Normalbetrieb die momentan von der Baumaschine ausgeführten Funktion visualisierbar ist, wobei die ersten Signale und/oder die Betätigungssignale mit zweiten Übertragungsmitteln an die Anzeigeeinheit übertragen werden.

Ein Beispiel derartiger Baumaschinen sind sogenannte Stabilisierer oder Recycler, mit welchen Bodenabschnitte wie Fahrbahnen bearbeitet werden können. Diese Baumaschinen weisen ein Bedienfeld auf, in welchem eine Anzahl von Bedienungselementen angeordnet ist, beispielsweise Hebel, Tastschalter, Potentiometer oder Drehschalter. In einer Baumaschine werden üblicherweise eine Anzahl von verschiedenen Aktuatoren verwendet, beispielsweise Hydraulikzylinder, Pneumatikzylinder oder Elektromotoren, die alle vom Bedienfeld aus betätigt werden. Da jedoch eine Baumaschine eine Vielzahl von Funktionen ausführen kann, die mitunter die Betätigung mehrerer Bedienungselemente voraussetzt, ist es nicht immer eindeutig festzustellen, welche Funktion die Baumaschine gerade ausführt. Um eine Information über die gerade von der Baumaschine ausgeführte Funktion zu geben, ist eine Anzeigeeinheit vorgesehen, auf welcher die gerade ausgeführte Funktion visuell dargestellt wird. Auf diese Weise können Fehlbedienungen verhindert werden, welche einerseits zu einer falschen Bearbeitung des Bodenabschnitts führen und somit eine erneute Bearbeitung notwendig machen können, oder andererseits eine Gefahr für Mensch und Maschine darstellen können. Eine Baumaschine mit einer solchen Anzeigeeinheit ist beispielsweise in der EP 1 959 056 A2 beschrieben.

Je nachdem, wie die jeweiligen Aktuatoren ausgestaltet sind, müssen die von den Bedienungselementen erzeugten ersten Signale in unterschiedliche Betätigungssignale umgewandelt werden, um die Aktuatoren betätigen zu können. Im Falle eines Hydraulikzylinders sind die Betätigungssignale Drucksignale der verwendeten Hydraulikflüssigkeit, wohingegen bei Elektromotoren entsprechende elektrische Signale als Betätigungssignale wirken. Um die jeweils benötigten Betätigungssignale bereitstellen zu können, ist eine Steuerungs- und Kontrolleinheit vorgesehen, welche die vom Bedienfeld erzeugten ersten Signale in die jeweils benötigten Betätigungssignale umwandelt. Die Steuerungs- und Kontrolleinheit muss dabei jedoch nicht notwendigerweise direkt auch die Art des Signals wandeln, beispielsweise von einem elektrischen Signal in ein Drucksignal, sondern kann die Art des Signals beibehalten. Die ersten Signale sind üblicherweise elektrische Signale. Die Steuerungs- und Kontrolleinheit kann die ersten Signale so aufbereiten, dass mit den elektrischen Betätigungssignalen eine Wandlungseinheit angesteuert wird, die beispielsweise die Drucksignale erzeugt, mit denen Hydraulikzylinder betätigt werden können. In diesem Fall wandelt die Steuerungs- und Kontrolleinheit die ersten Signale indirekt in von den Aktuatoren verwertbare Betätigungssignale um, da noch die Art des Signals geändert werden muss. Ist der Aktuator ein Elektromotor, kann das elektrische erste Signal direkt zur Ansteuerung des Elektromotors verwendet werden, so dass überhaupt keine Wandlung der Signalart notwendig ist. Die ersten Signale werden mittels ersten Übertragungsmitteln vom Bedienfeld an die Steuerungs- und Kontrolleinheit übertragen, die üblicherweise als Kabel ausgeführt sind, wobei die Übertragungsmittel jedoch auch drahtlos arbeiten können. Zum Visualisieren der momentan ausgeführten Funktion der Baumaschinen werden entweder die von der Steuerungs- und Kontrolleinheit erzeugten Betätigungssignale und/oder die ersten Signale verwendet, wobei letztere gegebenenfalls für die Anzeigeeinheit aufbereitet werden müssen. Die Betätigungssignale und/oder die ersten Signale werden mit zweiten Übertragungsmitteln von der Steuerungs- und Kontrolleinheit an die Anzeigeeinheit übertragen.

Sind die ersten Übertragungsmittel aus welchen Gründen auch immer gestört, kommen die ersten Signale nicht mehr oder nicht mehr korrekt an der Steuerungs- und Kontrolleinheit an. Dies hat zur Folge, dass die Aktuatoren nicht mehr oder nicht mehr wie gewünscht angesteuert und betätigt werden können. Die Baumaschine kann in diesem Fall nicht mehr funktionsgerecht verwendet werden. Die EP 1 627 774 B1 offenbart hierzu eine Baumaschine mit einer oder mehreren Bedienkonsolen, die ein Display aufweisen können, wobei es vorgesehen ist, dass eine einfache Redundanz zwischen den Bedienungselementen der Bedienkonsolen vorgesehen ist. In einem Störfall kann unter Nutzen des Displays das ausgefallene Bedienelement umgangen werden.

Die eingangs genannten Baumaschinen werden insbesondere beim Straßenbau verwendet. Wird zum Herstellen des Straßenbelags der Fahrbahn Asphalt verwendet, muss dieser bei einer bestimmten Temperatur verarbeitet werden. Der Asphalt wird üblicherweise mit einer großen Anzahl von LKWs mit der bestimmten Temperatur an die Baustelle gebracht, jedoch kann die Temperatur nicht über eine längere Zeitdauer gehalten werden. Der bereitgestellte Asphalt kann somit nur innerhalb eines engen Zeitfensters verarbeitet werden. Ist die Baumaschine infolge einer Störung der ersten Übertragungsmittels nicht mehr voll funktionsfähig, kann das Zeitfenster nicht mehr eingehalten und der Asphalt nicht mehr verarbeitet werden, was einen hohen wirtschaftlichen Schaden nach sich zieht. Unter diesen Umständen ist die Aufrechterhaltung der funktionsgerechten Verwendung der Baumaschine von großer Bedeutung. Aufgabe der vorliegenden Erfindung ist es daher, eine Baumaschine der eingangs genannten Art anzugeben, die auch dann funktionsgerecht verwendet werden kann, wenn die ersten Übertragungsmittel gestört sind.

Diese Aufgabe wird gelöst mit einer Vorrichtung zum Bedienen einer Baumaschine, mit einer Baumaschine mit einer solchen Vorrichtung sowie durch ein Verfahren zum Bedienen einer solchen Baumaschine gemäß den unabhängigen Ansprüchen. Bevorzugte Weiterbildungen sind in den abhängigen Ansprüchen angegeben.

Erfindungsgemäß ist es vorgesehen, dass im Falle der Störung der ersten Signale oder der ersten Übertragungsmittel mit Hilfe der Anzeigeeinheit auf die Ansteuerung der Aktuatoren bezogene zweite Signale erzeugt werden, die mittels der zweiten Übertragungsmittel an die Steuerungs- und Kontrolleinheit übertragen werden und von der Steuerungs- und Kontrolleinheit in Betätigungssignale umgewandelt werden. Die erfindungsgemäße Ausgestaltung der Vorrichtung ermöglicht es, die Baumaschinen auch dann funktionsgerecht verwenden zu können, wenn die ersten Übertragungsmittel gestört sind und somit keine verwertbaren ersten Signale an die Steuerungs- und Kontrolleinheit übertragen werden. Werden als erste Übertragungsmittel Kabel verwendet, so kann es aufgrund der harschen Umgebungsbedingungen, in denen die Baumaschinen eingesetzt werden, aufgrund von Korrosion und/oder thermischen Beanspruchungen schnell zu Beschädigungen der Kabel kommen. Es ist ebenfalls denkbar, dass zwar die ersten Übertragungsmittel nicht beschädigt sind, die ersten Signale dennoch nicht verwertbar sind, beispielsweise, wenn das Bedienfeld, welches die ersten Signale erzeugt, nicht mehr einwandfrei funktioniert. Die Steuerungs- und Kontrolleinheit prüft und koordiniert die Signale und entscheidet, ob die ersten Signale ausreichend plausibel sind oder nicht. Wenn nicht, werden die von der Anzeigeeinheit generierten zweiten Signale zum Bedienen der Baumaschine verwendet. Unter Umwandeln des ersten oder zweiten Signals ist zu verstehen, dass diese Signale zur Ansteuerung der Aktuatoren verwendbar sind. Eine zwingende Umwandlung ist nicht erforderlich, beispielsweise dann, wenn ein Elektromotor direkt mit den elektrischen ersten und/oder zweiten Signalen angesteuert werden kann. In diesem Fall beschränkt sich die Aufgabe der Steuerungs- und Kontrolleinheit auf die Überprüfung der Plausibilität des ersten Signals und je nach Ergebnis der Überprüfung die Bereitstellung eines zweiten Signals. Erfindungsgemäß wird folglich eine Redundanz geschaffen, die es auch dann ermöglicht, die Baumaschinen funktionsgerecht unter Zuhilfenahme der Anzeigeeinheit bedienen zu können, wenn die ersten Signale nicht mehr in einem verwertbaren Zustand an der Steuerungs- und Kontrolleinheit ankommen. Die Anzeigeeinheiten weisen üblicherweise Tastschalter oder ähnliche Bedienungselemente auf, welche im Falle einer Störung der ersten Signale und/oder der ersten Übertragungsmittel zur Bedienung der Baumaschine verwendet werden können. Die Zuverlässigkeit der Baumaschine wird somit gesteigert. Es wird ein Beitrag zur planmäßigen Bearbeitung des Bodenabschnitts, beispielsweise der Fahrbahn geleistet, so dass außerplanmäßige Verzögerungen und die damit verbundenen Mehrkosten vermieden oder zumindest deutlich verringert werden.

Eine Weiterentwicklung der erfindungsgemäßen Vorrichtung zeichnen sich dadurch aus, dass die Anzeigeeinheit einem oder mehreren Bedienungselementen des Bedienfelds entsprechende Bediensegmente aufweist. In dieser Ausgestaltung braucht sich der Baumaschinenführer nicht umzustellen, wenn die ersten Übertragungsmittel gestört sind. Er kann sofort die Baumaschine mit der Anzeigeeinheit steuern, welches er analog zum Bedienfeld verwenden kann. Es wird hierdurch ein Beitrag zur Betriebssicherheit geleistet, da die Wahrscheinlichkeit von Fehlbedienungen verringert wird.

Vorteilhafterweise umfassen die Bediensegmente Tastschalter, Hebel und/oder Drehschalter. Dieser Ausführungsform kann ein dem Bedienfeld weitgehend entsprechendes Abbild geschaffen werden, so dass nicht nur die Funktionen, sondern auch die Art und Weise der Betätigung des Bedienfelds der Betätigung der Anzeigeeinheit entspricht.. Insofern werden die Unterschiede in der Bedienung zwischen dem Bedienfeld und der Anzeigeeinheit verringert, was wiederum Fehlbedienungen vorbeugt.

Idealerweise zeigt die Anzeigeeinheit ein oder mehrere Graphiksymbole an, die einem oder mehreren Bedienungselementen entsprechen, wobei die Anzeigeeinheit die Tastschalter, Hebel und/oder Drehschalter den Graphiksymbolen zuweist. Die Zuweisung kann durch Linien oder Pfeile realisiert sein. Die Anzeigeeinheit kann kompakt ausgeführt werden, da die zur Verfügung stehenden Tastschalter, Hebel und/oder Drehschalter mehreren Grafiksymbolen zugeordnet werden können, die zeitlich versetzt entsprechend der gewünschten Funktion angezeigt werden. Die Grafiksymbole können auf einfache Art und Weise geändert und der jeweils gewünschten Funktion angepasst werden. Folglich ist es möglich, eine Vielzahl von Funktionen mittels der erfindungsgemäßen Anzeigeeinheit anzeigen und wenigen Tastschaltern, Drehschaltern und/oder Hebeln zuordnen können.

In einer weiteren Fortbildung weist die erfindungsgemäße Anzeigeeinheit eine berührungssensitive Oberfläche auf. Hierbei werden Segmente der Oberfläche mit die jeweils ausführbare Funktion darstellenden Graphiksymbolen hinterlegt. Hierdurch wird die Funktionalität der Anzeigeeinheit nochmals erhöht, da die Oberfläche direkt als Schalter verwendet werden kann. Auch kann die berührungssensitive Oberfläche so ausgestaltet sein, dass Drehschalter simuliert werden können. Insofern ist es nicht mehr nötig, physisch vorhandene Tastschalter und Drehschalter in der Anzeigeeinheit vorzusehen. Es können nahezu alle von der Baumaschine ausführbaren Funktionen mittels der Anzeigeeinheit angezeigt und ausgewählt werden. Die Flexibilität der Anzeigeeinheit wird nochmals deutlich erhöht und der Bedienungskomfort gesteigert.

Vorzugsweise sind die zweiten Übertragungsmittel als ein CAN-Bus ausgestaltet. Ein CAN-Bus hat den Vorteil, dass eine Vielzahl von Signalen zwischen der Steuerungs- und Kontrolleinheit und der Anzeigeeinheit übertragen werden können, ohne dass hierzu ein aufwendiger Kabelbaum mit einer großen Gesamtkabellänge verwendet werden muss.

Ein weiterer Aspekt der vorliegenden Erfindung betrifft eine Baumaschine, welche eine Vorrichtung nach einem der vorherigen Ausführungsbeispiele umfasst. Die Vorteile und technischen Effekte, die für die Vorrichtung dargelegt worden sind, gelten gleichermaßen für die Baumaschine.

Darüber hinaus betrifft ein weiterer Aspekt der Erfindung ein Verfahren zum Bedienen einer Baumaschine nach einem der vorher vorgestellten Ausführungsbeispiele, umfassend unter anderem folgende Schritte:
- Erzeugen von auf die Ansteuerung der Aktuatoren bezogenen ersten Signalen mittels eines Bedienfelds, wobei das Bedienfeld eine Anzahl von Bedienungselementen zum Ansteuern von Aktuatoren der Baumaschine aufweist, um die gewünschten Funktionen der Baumaschine auszuführen,
- Übertragen der ersten Signale vom Bedienfeld zur Steuerungs- und Kontrolleinheit mit Hilfe von ersten Übertragungsmitteln,
- Umwandeln der ersten Signale in Betätigungssignale mittels einer Steuerungs- und Kontrolleinheit, wobei die Aktuatoren mit den Betätigungssignalen betätigt werden,
- Übertragen der ersten Signale und/oder die Betätigungssignale an die Anzeigeeinheit mit zweiten Übertragungsmitteln,
- Visualisieren der momentan von der Baumaschine ausgeführten Funktion im Normalbetrieb mittels einer Anzeigeeinheit, oder
- Erzeugen von auf die Ansteuerung der Aktuatoren bezogenen zweiten Signalen im Falle der Störung der ersten Übertragungsmittel mit Hilfe der Anzeigeeinheit,
- Übertragen der zweiten Signale an die Steuerungs- und Kontrolleinheit mit den zweiten Übertragungsmitteln und Umwandeln in die Betätigungssignale mittels der Steuerungs- und Kontrolleinheit im Falle der Störung der ersten Signale oder ersten Übertragungsmittel, wobei die Steuerungs- und Kontrolleinheit im Falle der Störung der ersten Signale die Anzeigeeinheit veranlasst, die zweiten Signale zu erzeugen.

Der Schritt des Visualisierens der momentan von der Baumaschine ausgeführten Funktion wird erfindungsgemäß nur im Normalbetrieb durchgeführt, während die Schritte des Erzeugens von auf die Ansteuerung der Aktuatoren bezogenen zweiten Signalen und des Übertragens der zweiten Signale an die Steuerungs- und Kontrolleinheit nur bei Störung der ersten Übertragungsmittel ausgeführt werden. Die übrigen Schritte werden, soweit möglich, in beiden Betriebsweisen durchgeführt. Die Steuerungs- und Kontrolleinheit übernimmt neben der Steuerung der Vorrichtung auch die Aufgabe, die ersten Signale hinsichtlich ihrer Plausibilität zu überprüfen und gegebenenfalls die Anzeigeeinheit zu veranlassen, plausible zweite Signale zu erzeugen, wenn mit den ersten Signalen die Baumaschine nicht mehr korrekt bedient werden kann. Die Vorteile und technischen Effekte, die für die Vorrichtung dargelegt worden sind, gelten gleichermaßen für das erfindungsgemäße Verfahren.

Die vorliegende Erfindung wird im Folgenden unter Bezugnahme auf die anhängenden Zeichnungen anhand eines bevorzugten Ausführungsbeispiels im Detail erläutert. Es zeigen
- Figur 1: eine Seitenansicht einer Baumaschine, die mit der erfindungsgemäßen Vorrichtung betrieben werden kann,
- Figur 2: eine Prinzipskizze der erfindungsgemäßen Vorrichtung im Normalbetrieb, und
- Figur 3: eine Prinzipskizze der erfindungsgemäßen Vorrichtung, im Falle der Störung der ersten Übertragungsmittel.

In Figur 1 ist eine Baumaschine 10 dargestellt, welche mit einer erfindungsgemäßen Vorrichtung 18 zum Bedienen der Baumaschine 10 bedient werden kann, die in Figur 1 nicht dargestellt ist (vgl. hierzu Figuren 2 und 3). In Figur 1 ist konkret ein Stabilisierer oder, je nach Anwendungsfall ein Recycler, dargestellt, wie er beispielsweise aus der DE 10 2006 017 516 bekannt ist, mit dem ein Bodenabschnitt 12 bearbeitet werden kann. Der Stabilisierer umfasst eine Arbeitswalze, die in Figur 1 nicht sichtbar ist, da sie von einer Schutzhaube 14 umgeben ist. Die Arbeitswalze weist eine im Wesentlichen zylindrische Form auf und ist um ihre Zylinderachse drehbar an der Baumaschine 10 gelagert und kann in Richtung des Pfeils P₁ höhenverstellt werden. Die Baumaschine 10 umfasst eine Antriebseinheit 16, mit welcher die Baumaschine 10 selbst bewegt und die Arbeitswalze in Drehung versetzt werden kann. In der in Figur 1 gezeigten Stellung ist die Arbeitswalze hochgestellt und nicht in Kontakt mit dem zu bearbeitenden Bodenabschnitt 12. Diese Stellung der Arbeitswalze wird beispielsweise im Transportmodus der Baumaschine 10 eingenommen, wohingegen die Arbeitswalze im Arbeitsmodus bzw. Bodenbearbeitungsmodus nach unten abgesenkt wird und in den Bodenabschnitt 12 mit der gewünschten Tiefe eintaucht. Zur Bodenbearbeitung wird die Baumaschine 10 in Richtung des Pfeils P₂ (Vorwärtsrichtung) über den Bodenabschnitt 12 bewegt.

In Figur 2 ist eine erfindungsgemäße Vorrichtung 18 zum Bedienen einer Baumaschine 10, beispielsweise des in Figur 1 dargestellten Stabilisierers, im Normalbetrieb dargestellt. Die Vorrichtung 18 umfasst ein Bedienfeld 20, in welchem eine Anzahl von Bedienungselementen 22 angeordnet ist. Die Bedienungselemente 22 können Tastschalter, Hebel, Potentiometer, Drehschalter und dergleichen umfassen. Das Bedienfeld 20 ist über erste Übertragungsmittel 24 mit einer Steuerungs- und Kontrolleinheit 26 verbunden, die wiederum über zweite Übertragungsmittel 28 mit einer Anzeigeeinheit 30 kommuniziert. Die ersten und die zweiten Übertragungsmittel 24, 28 sind üblicherweise als Kabel oder CAN-Busse ausgeführt, allerdings ist eine drahtlose Ausgestaltung ebenfalls möglich.

Die Steuerungs- und Kontrolleinheit 26 ist mit geeigneten dritten Übertragungsmitteln 32 mit einem Aktuator 34 verbunden. In diesem Fall ist der Aktuator 34 als Hydraulikzylinder 36 ausgebildet, der ein Stellglied 38, hier ein Ventil 40, aufweist, welches von der Steuerungs- und Kontrolleinheit 26 ansteuerbar ist. Ein anderer Aktuator 34 kann die Antriebseinheit 16 sein.

Im Normalbetrieb der Baumaschine 10 betätigt der Baumaschinenführer die Bedienungselemente 22 des Bedienfelds 20, um die gewünschte Funktion der Baumaschine 10 zu veranlassen, wozu die jeweiligen Aktuatoren 34 entsprechend angesteuert werden. Infolge der Betätigung der Bedienungselemente 22 erzeugt das Bedienfeld 20 auf die Ansteuerung der Aktuatoren 34 bezogene erste Signale S₁, die mittels der ersten Übertragungsmittel 24 an die Steuerungs- und Kontrolleinheit 26 übertragen werden. Die Steuerungs- und Kontrolleinheit 26 wandelt die ersten Signale S₁ in Betätigungssignale S_{B} um, mit denen die Aktuatoren 34 veranlasst werden können. Die ersten Signale S₁ können beispielsweise als analoge oder digitale elektrische Signale ausgebildet sein, während in dargestellten Fall die zum Ansteuern des Ventils 40 dienenden Betätigungssignale S_{B} am Ventil 40 als hydraulische oder pneumatische Signale vorliegen müssen. Dies bedeutet aber nicht, dass die Betätigungssignale S_{B} die Steuerungs- und Kontrolleinheit 26 als hydraulische oder pneumatische verlassen müssen. Es kann noch eine nicht dargestellte Wandlungseinheit vorhanden sein, mit der die von der Steuerungs- und Kontrolleinheit erzeugten Betätigungssignale S_{B}, beispielsweise in analoger oder digitaler Form, in hydraulische oder pneumatische Signale umgewandelt werden. Diese Wandlungseinheit kann in der Steuerungs- und Kontrolleinheit 26 integriert sein. Entsprechend sind die dritten Übertragungsmittel 32 als eine hydraulische oder pneumatische Leitung ausgebildet.

Die gerade vom Baumaschinenführer veranlasste Funktion der Baumaschine 10 wird von der Anzeigeeinheit 30 visualisiert und in einem Anzeigeabschnitt 42 dargestellt, um dem Baumaschinenführer eine Kontrolle darüber zu geben, ob er tatsächlich die gewünschte Funktion gewählt hat. Die Anzeigeeinheit 30 weist mehrere Bediensegmente 44 auf, die beispielsweise Tastschalter, Hebel und/oder Drehschalter umfassen, welche um den Anzeigeabschnitt 42 herum angeordnet sind. Die Steuerungs- und Kontrolleinheit 26 leitet die ersten Signale S₁ an die Anzeigeeinheit 30 weiter. Sollte es notwendig sein, kann die Steuerungs- und Kontrolleinheit 26 die ersten Signale S₁ so aufbereiten, dass die Anzeigeeinheit 30 sie verarbeiten kann. Anhand der ersten Signale S₁ visualisiert die Anzeigeeinheit 30 die gewählte Funktion, die gerade von der Baumaschine 10 ausgeführt wird. Je nach Art der Betätigungssignale S_{B} können auch diese von der Anzeigeeinheit 30 genutzt werden, um die gerade von der Baumaschine 10 ausgeführte Funktion darzustellen.

In Figur 3 ist der Fall einer Störung der ersten Übertragungsmittel 24 dargestellt, beispielsweise durch Bruch oder Beschädigung des Kabels verursacht, so dass keine oder keine korrekte Kommunikation zwischen dem Bedienfeld 20 und der Steuerungs- und Kontrolleinheit 26 mehr möglich ist. Dies äußert sich beispielsweise durch eine Veränderung des elektrischen Widerstands des Kabels, was von der Steuerungs- und Kontrolleinheit 26 bemerkt und beispielsweise mittels optischer und/oder akustischer Signale angezeigt wird. Entsprechendes passiert, wenn die ersten Signale S1 nicht plausibel sind, was nicht in einer Beschädigung der ersten Übertragungsmittel 24 begründet sein muss, sondern in einer Funktionsstörung des Bedienfelds 20. Im dargestellten Beispiel zeigt die Steuerungs- und Kontrolleinheit 26 die Störung mit zwei Ausrufezeichen an und schaltet die Anzeigeeinheit 30 auf den Störbetrieb. Anstelle der gerade von der Baumaschine 10 durchgeführten Funktion zeigt die Anzeigeeinheit 30 im Störbetrieb ein oder mehrere Graphiksymbole 46 an, die den Bedienungselementen 22 des Bedienfelds 20 nachempfunden sind. Im dargestellten Beispiel wird ein Drehschalter, der im Bedienfeld 20 mit einem gestrichelten Kreis gekennzeichnet ist, mittels eines entsprechenden Graphiksymbols 46 im Anzeigeabschnitt 42 angezeigt. Die Auswahl des gewünschten Bedienungselements 22 kann der Baumaschinenführer in einem vorherigen, nicht dargestellten Schritt getroffen haben, bei dem die Anzeigeeinheit 30 sämtliche im Bedienfeld 20 vorhandenen Bedienungselemente 22 mit den entsprechenden Graphiksymbolen 46 darstellt und den Bediensegmenten 44 der Anzeigeeinheit 30 zuordnet.

Weiterhin sind die verschiedenen wählbaren Positionen des Bedienungselements 22 vom Graphiksymbol 46 nachempfunden und über gestrichelte Linien den Bedienungssegmenten 44 zugeordnet. Will der Baumaschinenführer nun das Graphiksymbol 46 in eine bestimmte Position bringen, so betätigt er das entsprechende Bediensegment 44. Hierdurch werden zweite Signale S₂ erzeugt, die über die zweiten Übertragungsmittel 28 an die Steuerungs- und Kontrolleinheit 26 übertragen werden, wo sie anstelle der gestörten ersten Signale S₁ in die entsprechenden Betätigungssignale S_{B} umgewandelt werden und wodurch der Aktuator 34 so angesteuert wird, als ob der Baumaschinenführer die entsprechenden Bedienungselemente 22 des Bedienfelds 20 betätigt hätte.

## Patentansprüche

1. Vorrichtung zum Bedienen einer Baumaschine (10), umfassend
- ein Bedienfeld (20) mit einer Anzahl von Bedienungselementen (22) zum Ansteuern von Aktuatoren (34) der Baumaschine (10), um die gewünschten Funktionen der Baumaschine (10) auszuführen, wobei das Bedienfeld (20) auf die Ansteuerung der Aktuatoren (34) bezogene erste Signale (S₁) erzeugt,
- eine Steuerungs- und Kontrolleinheit (26) zum Steuern der Vorrichtung, wobei die Steuerungs- und Kontrolleinheit (26) die ersten Signale (S₁) in Betätigungssignale (S_{B}) umwandelt, mit welchen die Aktuatoren (34) betätigt werden können und die ersten Signale (S₁) mit Hilfe von ersten Übertragungsmitteln (24) vom Bedienfeld (20) zur Steuerungs- und Kontrolleinheit (26) übertragen werden, und
- eine Anzeigeeinheit (30), mit welcher im Normalbetrieb die momentan von der Baumaschine (10) ausgeführten Funktion visualisierbar ist, wobei die ersten Signale (S₁) und/oder die Betätigungssignale (S_{B}) mit zweiten Übertragungsmitteln (28) an die Anzeigeeinheit (30) übertragen werden,
**dadurch gekennzeichnet,**
**dass** die Vorrichtung so ausgebildet ist, dass im Falle der Störung der ersten Signale (S₁) oder der ersten Übertragungsmittel (24) mit Hilfe der Anzeigeeinheit (30) auf die Ansteuerung der Aktuatoren (34) bezogene zweite Signale (S₂) erzeugt werden, die mittels der zweiten Übertragungsmittel (28) an die Steuerungs- und Kontrolleinheit (26) übertragen werden und von der Steuerungs- und Kontrolleinheit (26) in die Betätigungssignale (S_{B}) umgewandelt werden, wobei die momentan von der Baumaschine (10) ausgeführte Funktion nur im Normalbetrieb visualisiert wird, während die auf die Ansteuerung der Aktuatoren (34) bezogenen zweiten Signale (S₂) nur bei Störung der ersten Übertragungsmittel (24) erzeugt und an die Steuerungs- und Kontrolleinheit (26) übertragen werden.

2. Vorrichtung nach Anspruch 1,
**dadurch gekennzeichnet,**
**dass** die Anzeigeeinheit (30) einem oder mehreren Bedienungselementen (22) des Bedienfelds (20) entsprechende Bediensegmente (44) aufweist.

3. Vorrichtung nach Anspruch 2,
**dadurch gekennzeichnet,**
**dass** die Bediensegmente (44) Tastschalter, Hebel und/oder Drehschalter umfassen.

4. Vorrichtung nach Anspruch 3,
**dadurch gekennzeichnet,**
**dass** die Anzeigeeinheit (30) ein oder mehrere Graphiksymbole (46) anzeigt, die einem oder mehreren Bedienungselementen (22) entsprechen, wobei die Anzeigeeinheit (30) die Tastschalter, Hebel und/oder Drehschalter den Graphiksymbolen (46) zuweist.

5. Vorrichtung nach einem der vorherigen Ansprüche,
**dadurch gekennzeichnet,**
**dass** die Anzeigeeinheit (30) eine berührungssensitive Oberfläche aufweist.

6. Vorrichtung nach einem der vorherigen Ansprüche,
**dadurch gekennzeichnet,**
**dass** die zweiten Übertragungsmittel (28) als ein CAN-Bus ausgestaltet sind.

7. Baumaschine (10) umfassend eine Vorrichtung nach einem der vorherigen Ansprüche.

8. Verfahren zum Bedienen einer Baumaschine (10) nach Anspruch 7, umfassend folgende Schritte:
- Erzeugen von auf die Ansteuerung der Aktuatoren (34) bezogenen ersten Signalen (S₁) mittels eines Bedienfelds (20), wobei das Bedienfeld (20) eine Anzahl von Bedienungselementen (22) zum Ansteuern von Aktuatoren (34) der Baumaschine (10) aufweist, um die gewünschten Funktionen der Baumaschine (10) auszuführen,
- Übertragen der ersten Signale (S₁) vom Bedienfeld (20) zur Steuerungs- und Kontrolleinheit (26) mit Hilfe von ersten Übertragungsmitteln (24),
- Umwandeln der ersten Signale (S₁) in Betätigungssignale (S_{B}) mittels einer Steuerungs- und Kontrolleinheit (26), wobei die Aktuatoren (34) mit den Betätigungssignalen (S_{B}) betätigt werden,
- Übertragen der ersten Signale (S₁) und/oder die Betätigungssignale (S_{B}) an die Anzeigeeinheit (30) mit zweiten Übertragungsmitteln (28),
- Visualisieren der momentan von der Baumaschine (10) ausgeführten Funktion im Normalbetrieb mittels einer Anzeigeeinheit (30), oder
- Erzeugen von auf die Ansteuerung der Aktuatoren (34) bezogenen zweiten Signalen (S₂) im Falle der Störung der ersten Übertragungsmittel (24) mit Hilfe der Anzeigeeinheit (30),
- Übertragen der zweiten Signale (S₂) an die Steuerungs- und Kontrolleinheit (26) mit den zweiten Übertragungsmitteln und Umwandeln in die Betätigungssignale (S_{B}) mittels der Steuerungs- und Kontrolleinheit (26) im Falle der Störung der ersten Signale (S₁) oder der ersten Übertragungsmittel (24), wobei die Steuerungs- und Kontrolleinheit (26) im Falle der Störung der ersten Signale (S₁) die Anzeigeeinheit (30) veranlasst, die zweiten Signale (S₂) zu erzeugen, wobei das Visualisieren der momentan von der Baumaschine (10) ausgeführten Funktionen nur im Normalbetrieb durchgeführt wird, während die Schritte des Erzeugens von auf die Ansteuerung der Aktuatoren bezogenen zweiten Signale (S₂) und des Übertragens der zweiten Signale (S₂) an die Steuerungs- und Kontrolleinheit (26) nur bei Störung der ersten Übertragungsmittel (24) ausgeführt werden.

## Claims

1. A device for operating a construction machine (10), comprising
- an operating panel (20) comprising a number of operating elements (22) for actuating actuators (34) of the construction machine (10) to perform the desired functions of the construction machine (10), the operating panel (20) generating first signals (S₁) relating to the actuation of the actuators (34),
- a control and monitoring unit (26) for controlling the device, the control and monitoring unit (26) converting the first signals (S₁) into actuation signals (S_{B}) by means of which the actuators (34) can be actuated and the first signals (S₁) are transmitted from the operating panel (20) to the control and monitoring unit (26) using first transmission means (24), and
- a display unit (30), by means of which the function currently being performed by the construction machine (10) can be visualized in normal operation, the first signals (S₁) and/or the actuation signals (S_{B}) being transmitted to the display unit (30) using second transmission means (28),
**characterized in that**
the device is designed such that in the case of a disturbance of the first signals (S₁) or of the first transmission means (24), second signals (S₂) relating to the actuation of the actuators (34) are generated using the display unit (30), which second signals are transmitted to the control and monitoring unit (26) by means of the second transmission means (28) and are converted into the actuation signals (S_{B}) by means of the control and monitoring unit (26), wherein the function currently being performed by the construction machine (10) is visualized only in normal operation, and the second signals (S₂) relating to the actuation of the actuators (34) are generated and transmitted to the control and monitoring unit (26) only in the case of disturbance of the first transmission means (24).

2. The device according to claim 1,
**characterized in that**
the display unit (30) comprises operating segments (44) corresponding to one or multiple operating elements (22) of the operating panel (20).

3. The device according to claim 2,
**characterized in that**
the operating segments (44) comprise push-buttons, levers and/or rotary switches.

4. The device according to claim 3,
**characterized in that**
the display unit (30) displays one or multiple graphics symbols (46) which correspond to one or multiple operating elements (22), the display unit (30) assigning the push-buttons, levers and/or rotary switches to the graphics symbols (46).

5. The device according to any one of the preceding claims,
**characterized in that**
the display unit (30) comprises a touch-sensitive surface.

6. The device according to any one of the preceding claims,
**characterized in that**
the second transmission means (28) are designed as a CAN Bus.

7. A construction machine (10) comprising a device according to any one of the preceding claims.

8. A method for operating a construction machine (10) according to claim 7, comprising the following steps:
- generating first signals (S₁) relating to the actuation of the actuators (34) by means of an operating panel (20), the operating panel (20) comprising a number of operating elements (22) for actuating actuators (34) of the construction machine (10) to perform the desired functions of the construction machine (10),
- transmitting the first signals (S₁) from the operating panel (20) to the control and monitoring unit (26) using first transmission means (24),
- converting the first signals (S₁) into actuation signals (S_{B}) by means of a control and monitoring unit (26), the actuators (34) being actuated through the actuation signals (S_{B}),
- transmitting the first signals (S₁) and/or the actuation signals (S_{B}) to the display unit (30) using second transmission means (28),
- visualizing the function currently being performed by the construction machine (10) in normal operation by means of a display unit (30), or
- generating second signals (S₂) relating to the actuation of the actuators (34) in the case of a disturbance of the first transmission means (24) using the display unit (30),
- transmitting the second signals (S₂) to the control and monitoring unit (26) using the second transmission means, and converting into the actuation signals (S_{B}) by means of the control and monitoring unit (26) in the case of the disturbance of the first signals (S₁) or of the first transmission means (24), the control and monitoring unit (26) causing the display unit (30) to generate the second signals (S₂) in the case of the disturbance of the first signals (S₁), wherein the visualizing of the functions currently being performed by the construction machine (10) is performed only in normal operation, and the steps of generating second signals (S₂) relating to the actuation of the actuators and transmitting the second signals (S₂) to the control and monitoring unit (26) are performed only in the case of disturbance of the first transmission means (24).

## Revendications

1. Dispositif de commande d'un engin de chantier (10), comprenant :
- un pupitre de commande (20) comprenant plusieurs éléments de commande (22) pour la commande d'actionneurs (34) de l'engin de chantier (10), pour effectuer les fonctions désirées de l'engin de chantier (10), le pupitre de commande (20) générant des premiers signaux (S₁) relatifs à l'actionnement des actionneurs (34),
- une unité de contrôle et de surveillance (26) pour contrôler le dispositif, l'unité de contrôle et de surveillance (26) convertissant les premiers signaux (S₁) en signaux d'actionnement (S_{B}) au moyen desquels les actionneurs (34) peuvent être actionnés et les premiers signaux (S₁) étant transmis du pupitre de commande (20) à l'unité de contrôle et de surveillance (26) en utilisant des premiers moyens de transmission (24), et
- une unité d'affichage (30) au moyen de laquelle la fonction en cours d'exécution par l'engin de chantier (10) peut être visualisée en fonctionnement normal, les premiers signaux (S₁) et/ou les signaux d'actionnement (S_{B}) étant transmis à l'unité d'affichage (30) en utilisant des seconds moyens de transmission (28),
***caractérisé en ce que***
le dispositif est conçu de telle sorte que, en cas de perturbation des premiers signaux (S₁) ou des premiers moyens de transmission (24), des seconds signaux (S₂) en relation avec l'actionnement des actionneurs (34) sont générés en utilisant l'unité d'affichage (30), lesdits seconds signaux étant transmis à l'unité de contrôle et de surveillance (26) au moyen des seconds moyens de transmission (28) et étant convertis en signaux d'actionnement (S_{B}) au moyen de l'unité de contrôle et de surveillance (26), dans lequel la fonction en cours d'exécution par l'engin de chantier (10) n'est visualisée qu'en fonctionnement normal, et les seconds signaux (S₂) en relation avec l'actionnement des actionneurs (34) ne sont générés et transmis à l'unité de contrôle et de surveillance (26) qu'en cas de perturbation des premiers moyens de transmission (24).

2. Dispositif selon la revendication 1,
***caractérisé en ce que***
l'unité d'affichage (30) comprend des segments de commande (44) correspondant à l'un ou à plusieurs des éléments de commande (22) du pupitre de commande (20).

3. Dispositif selon la revendication 2,
***caractérisé en ce que***
les segments de commande (44) comprennent des interrupteurs à touche, des leviers et/ou des commutateurs rotatifs.

4. Dispositif selon la revendication 3,
***caractérisé en ce que***
l'unité d'affichage (30) affiche un ou plusieurs symboles graphiques (46) qui correspondent à un ou plusieurs éléments de commande (22), l'unité d'affichage (30) attribuant les interrupteurs à touche, les leviers et/ou les commutateurs rotatifs aux symboles graphiques (46).

5. Dispositif selon l'une quelconque des revendications précédentes,
***caractérisé en ce que***
l'unité d'affichage (30) comprend une surface fonctionnant par effleurement.

6. Dispositif selon l'une quelconque des revendications précédentes,
***caractérisé en ce que***
les seconds moyens de transmission (28) sont configurés en bus CAN.

7. Engin de chantier (10) comprenant un dispositif selon l'une quelconque des revendications précédentes.

8. Procédé de commande d'un engin de chantier (10) selon la revendication 7, comprenant les étapes suivantes :
- génération de premiers signaux (S₁) relatifs à l'actionnement des actionneurs (34) au moyen d'un pupitre de commande (20), le pupitre de commande (20) comprenant plusieurs éléments de commande (22) pour la commande d'actionneurs (34) de l'engin de chantier (10) pour réaliser les fonctions désirées de l'engin de chantier (10),
- transmission des premiers signaux (S₁) du pupitre de commande (20) à l'unité de contrôle et de surveillance (26) en utilisant des premiers moyens de transmission (24),
- conversion des premiers signaux (S₁) en signaux d'actionnement (S_{B}) au moyen d'une unité de contrôle et de surveillance (26), les actionneurs (34) étant actionnés par les signaux d'actionnement (S_{B}),
- transmission des premiers signaux (S₁) et/ou des signaux d'actionnement (S_{B}) à l'unité d'affichage (30) en utilisant des seconds moyens de transmission (28),
- visualisation de la fonction en cours d'exécution par l'engin de chantier (10) en fonctionnement normal par une unité d'affichage (30), ou
- génération de seconds signaux (S₂) en relation avec l'actionnement des actionneurs (34) en cas de perturbation des premiers moyens de transmission (24) en utilisant l'unité d'affichage (30),
- transmission des seconds signaux (S₂) à l'unité de contrôle et de surveillance (26) en utilisant les seconds moyens de transmission, et conversion en signaux d'actionnement (S_{B}) au moyen de l'unité de contrôle et de surveillance (26) en cas de perturbation des premiers signaux (S₁) ou des premiers moyens de transmission (24), l'unité de contrôle et de surveillance (26) provoquant la génération par l'unité d'affichage (30) des seconds signaux (S₂) en cas de perturbation des premiers signaux (S₁), dans lequel la visualisation des fonctions en cours d'exécution par l'engin de chantier (10) n'est réalisée qu'en fonctionnement normal, et les étapes de génération des seconds signaux (S₂) en relation avec l'actionnement des actionneurs et de transmission des seconds signaux (S₂) à l'unité de contrôle et de surveillance (26) ne sont réalisées qu'en cas de perturbation des premiers moyens de transmission (24).
